# EUROPÄISCHE PATENTSCHRIFT

(11) **EP 2 489 793 B1**
(45) Veröffentlichungstag und Bekanntmachung des Hinweises auf die Patenterteilung: **30.08.2017**
(21) Anmeldenummer: 11154664.4
(22) Anmeldetag: 16.02.2011
(51) Int. Cl.: E03D 1/34

(54) **Spülkastenanordnung**
Cistern design
Agencement de chasse d'eau

(43) Veröffentlichungstag der Anmeldung: 22.08.2012
(73) Patentinhaber: Geberit International AG, 8645 Jona (CH)
(72) Erfinder: Fässler, Raphael, 8645 Jona (CH)
(74) Vertreter: Frischknecht, Harry Ralph

(56) Entgegenhaltungen:
- WO-A1-2004/027171
- BE-A- 458 598
- CH-A5- 560 295
- DE-C- 862 126
- GB-A- 1 139 513
- GB-A- 2 320 262
- JP-A- 9 228 444
- US-A- 1 593 432
- US-A- 4 984 312

## Beschreibung

### TECHNISCHES GEBIET

Die vorliegende Erfindung betrifft eine Spülkastenanordnung mit einer Ablaufeinheit und einer Halterungseinheit für die Halterung der Ablaufeinheit im Spülkasten nach dem Oberbegriff von Anspruch 1.

### STAND DER TECHNIK

Aus dem Stand der Technik sind Ablaufeinheiten für Spülkästen bekannt. Beispielsweise wird in der EP 1 854 926 eine Ablaufgarnitur für einen Spülkasten gezeigt. Bezüglich den auftretenden Spülgeräuschen ist die Ablaufgarnitur nach der EP 1 854 926 sehr vorteilhaft ausgebildet und es wurden sehr gute Resultate erzielt. In der EP 1 854 926 wurde das Gehäuse der Ablaufgarnitur über eine Schweissverbindung mit dem Spülkasten verbunden, was insbesondere beim Austausch der Ablaufgarnitur nachteilig ist.

Trotz der guten Leistung bezüglich der Verminderung der Spülgeräusche hat es sich weiter als nachteilig erwiesen, dass die Ablaufgarnitur nicht in jedem Fall in der Senkrechten bzw. in einer senkrechten Lage steht. Meist handelt es sich bei den Spülkästen um Kunststoffhohlkörper, welche mit einem Blasformverfahren hergestellt wurden, wobei die Aussenform in einem engen Toleranzfeld ist und die Innenform in einem eher breiten Toleranzfeld zu liegen kommt. Insofern kann es bei einigen Spülkästen dazu führen, dass aufgrund der Innenwandung die Ablaufgarnitur geneigt im Spülkasten liegt, was sich negativ auf die Betriebsverhalten und die Betriebssicherheit auswirken kann.

Bei einer geneigten Lage hat es sich zudem als nachteilig erwiesen, dass das Spülrohr, über welches das Wasser dann zur Toilette eingeleitet wird, nur mit grossem Aufwand angeschlossen werden kann, da bei korrektem Einbau des Spülkastens und des Spülrohrs die beiden Elemente nicht fluchten.

Weiter sind aus den Druckschriften CH 560,295, US 4,984,312, BE 458,598, DE 862 126, US 1,593,532 und der WO 2004/27171 verschiedene Spülkastenanordnungen bekannt geworden.

### DARSTELLUNG DER ERFINDUNG

Ausgehend von diesem Stand der Technik ist es eine Aufgabe der Erfindung eine Spülkastenanordnung mit einer Ablaufeinheit anzugeben, welche die Nachteile des Standes der Technik überwindet. Insbesondere soll eine Ablaufeinheit geschaffen werden, welche im Spülkasten einfacher montierbar und reproduzierbar montierbar ist.

Eine solche Aufgabe löst eine Spülkastenanordnung nach Anspruch 1. Eine Spülkastenanordnung umfasst einen Spülkasten, eine Halterungseinheit, welche auch als Bassin bezeichnet werden kann, und eine Ablaufeinheit. Der Spülkasten weist eine einen Innenraum begrenzende Wandung mit einer dem Innenraum zugewandten Innenseite und einer Aussenseite auf. Die Ablaufeinheit wird durch die Halterungseinheit im Innenraum gehalten und über die Ablaufeinheit ist sich im Innenraum befindliches Spülwasser aus dem Innenraum bei einem Spülvorgang entnehmbar. Die Halterungseinheit ragt durch eine Öffnung in der Wandung des Spülkastens vom Innenraum her gesehen nach aussen. Die Halterungseinheit steht über eine Klemmeinheit mit einem am Spülkasten angeformten Befestigungsabschnitt mit dem Spülkasten in Verbindung bzw. ist mit diesem verbindbar. Durch den Befestigungsabschnitt und der Klemmeinheit kann die Halterungseinheit gut und präzise zum Innenraum ausgerichtet werden. Zudem entfällt durch die Anordnung der Klemmeinheit das Verschweissen der Halterungseinheit mit dem Spülkasten.

Der Befestigungsabschnitt ist an der Aussenseite des Spülkastens angeformt und erstreckt sich von der Oberfläche der Aussenseite. Vorzugsweise erstreckt sich der Befestigungsabschnitt im wesentlichen vollständig um die Öffnung. Durch die Anordnung des Befestigungsabschnittes an der Aussenseite, kann ein bezüglich seiner Lage und Ausrichtung besonders präzises ausgebildeter Befestigungsabschnitt bereitgestellt werden.

Vorzugsweise klemmt die Klemmeinheit die Halterungseinheit derart zum Spülkasten, dass eine relative Bewegung der Halterungseinheit zum Spülkasten verunmöglicht wird.

Vorzugsweise ist die Klemmeinheit über eine formschlüssige und/oder eine kraftschlüssige Verbindung mit dem Spülkasten bzw. mit der Halterungseinheit verbindbar.

Zwischen der Klemmeinheit und dem Befestigungsabschnitt des Spülkastens ist ein Orientierungselement vorhanden, über welches die Klemmeinheit zum Befestigungsabschnitt ausrichtbar ist, wobei das Orientierungselement zugleich als Verdrehsicherungselement dient, so dass eine Verdrehung der Klemmeinheit zum Befestigungsabschnitt verhinderbar ist.

Vorzugsweise ist zwischen der Klemmeinheit und der Halterungseinheit ein Orientierungselement vorhanden, über welches die Halterungseinheit zur Klemmeinheit ausrichtbar ist, wobei das Orientierungselement zugleich als Verdrehsicherungselement dient, so dass eine Verdrehung der Halterungseinheit zur Klemmeinheit verhinderbar ist.

Vorzugsweise steht die Klemmeinheit zum Befestigungsabschnitt über eine Nut- und Kammverbindung in Verbindung. Die Nut ist vorzugsweise als Ausnehmung an der Klemmeinheit und der Kamm als Erhebung am Befestigungsabschnitt ausgebildet ist. Eine vertauschte Anordnung von Nut und Kamm ist auch denkbar.

Vorzugsweise steht die Halterungseinheit mit der Klemmeinheit über eine Nut- und Kammverbindung in Verbindung. Die Nut ist vorzugsweise als Ausnehmung an der Halterungseinheit und der Kamm als Erhebung an der Klemmeinheit ausgebildet. Eine vertauschte Anordnung von Nut und Kamm ist auch denkbar.

Vorzugsweise weist die Klemmeinheit die Gestalt eines Klemmrings auf, wobei der Klemmring vorzugsweise zweiteilig mit zwei Ringhälften ausgebildet ist, welche bevorzugt über eine Schnappverbindung in Verbindung stehen.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Spülkastenanordnung mit einem Spülkasten, einer Ablaufeinheit und einer Halterungseinheit für die Ablaufeinheit von unten;
- Fig. 2: eine perspektivische Ansicht der Spülkastenanordnung nach Figur 1;
- Fig. 3: eine Detailansicht von der Figur 2;
- Fig. 4: eine Schnittansicht der Spülkastenanordnung nach Figur 1;
- Fig. 5: eine Schnittansicht der Spülkastenanordnung nach Figur 1;
- Fig. 6: eine Schnittansicht der Spülkastenanordnung nach Figur 1 ohne Ablaufeinheit; und
- Fig. 7: eine Schnittdarstellung durch die Verbindung zwischen Halterungseinheit und Klemmeinheit.

### BESCHREIBUNG BEVORZUGTER AUSFÜHRUNGSFORMEN

In der Figur 1 wird eine perspektivische Ansicht einer Spülkastenanordnung von unten gezeigt und die Figur 2 zeigt die Spülkastenanordnung mit Blick in den geschnitten dargestellten Spülkasten.

Die Spülkastenanordnung umfasst einen Spülkasten 1, eine Halterungseinheit 2 und eine Ablaufeinheit oder Ablaufgarnitur 3. Die Halterungseinheit 2 dient der Lagerung der Ablaufeinheit 3 im Spülkasten 1. Die Ablaufeinheit 3 kann über eine in den Figuren nicht dargestellte Drückerstange durch den Benutzer betätigt werden, wobei dann der Spülvorgang ausgelöst wird und das Spülwasser vom Spülkasten 1 einer Toilette oder einem Urinal zugeführt werden kann. Die Halterungseinheit 2 wird in der Sanitärbranche üblicherweise auch als Bassin bezeichnet und wird über eine Klemmeinheit 20 zum Spülkasten 1 geklemmt. Die Klemmeinheit 20 ist dabei separat vom Spülkasten 1 ausgebildet.

Der Spülkasten 1 weist eine Wandung 4 auf, welche einen Innenraum 5 begrenzt. Die Wandung 4 weist eine Aussenseite 6 und eine dem Innenraum 5 zugewandte Innenseite 7 auf. Weiter weist der Spülkasten 1 eine Öffnung 8 auf, über welche das Spülwasser aus dem Spülkasten 1 geführt wird.

Die Halterungseinheit 2 weist hier die Gestalt eines Hohlzylinders mit einer umlaufenden und eine Öffnung 38 begrenzende Wand 9 auf, welcher sich entlang einer Mittelachse M erstreckt. Die Halterungseinheit 2 umfasst einen Halterungsabschnitt 2a, welcher im wesentlichen der Lagerung der Ablaufeinheit dient, einen sich dem Halterungsabschnitt 2a anschliessenden Lagerungsabschnitt 2b, mit welche die Halterungseinheit 2 gemäss der untenstehenden Beschreibung mit dem Spülkasten 1 in Verbindung steht und einen Anschlussabschnitt 2c zum Anschluss eines Spülrohrs.

Der Halterungsabschnitt 2a weist in der Wand 9 eine Vielzahl von im wesentlichen rechteckigen Öffnungen 10 auf. An der Stirnseite 11 sind zudem Rastelemente 12 vorgesehen, in welche entsprechend ausgebildete Rasterhebungen 13 der Ablaufeinheit 3 einragen können, so dass zwischen der Ablaufeinheit 3 und dem Halterungsabschnitt 2a eine Rastverbindung bereitgestellt wird. Vorteilhafterweise handelt es sich dabei um einen Bajonettverschluss.

Der Lagerungsabschnitt 2b erstreckt sich durch die Öffnung 8 im Spülkasten 1 vom Innenraum 5 nach aussen. Der Lagerungsabschnitt 2b umfasst eine umlaufende Rille oder Nut 14, in welcher eine Dichtung 15 angeordnet ist. Die Dichtung 15 dient der Dichtung der Schnittstelle zwischen Öffnung 8 und Lagerungsabschnitt 2b. Die Dichtung 15 ist vorzugsweise als O-Ring ausgebildet.

Der Anschlussabschnitt 2c erstreckt sich vom Innenraum 5 gesehen über die Aussenseite 6 des Spülkastens 1. Über den Anschlussabschnitt 2c kann ein nicht dargestelltes Spülrohr mit der Spülkastenanordnung verbunden werden, wobei über das Spülrohr Spülwasser dem Urinal bzw. der Toilette zuführbar ist. Der Anschlussabschnitt 2c weist im unteren Bereich ebenfalls eine Rille 14 auf, welche der Aufnahme einer Dichtung zur Dichtung der Verbindung zwischen Anschlussabschnitt 2c und Spülrohr dient.

Die Ablaufeinheit 3 ragt in den Halterungsabschnitt 2a der Halterungseinheit 2 ein. Die Ablaufeinheit 3 umfasst einen Auslöseabschnitt 16, über welchen die Ablaufeinheit 3 anhebbar ist, so dass der Spülvorgang ausgelöst werden kann. Weiter umfasst die Ablaufeinheit 3 einen Ventilabschnitt 17, welcher gut in der Figur 3 erkannt werden kann. Der Ventilabschnitt 17 umfasst im wesentlichen einen Ventilflansch 18 an der Ablaufeinheit, welcher mit einem Ventilsitz 19 an der Halterungseinheit in dichtem Kontakt steht. Sobald über den Auslöseabschnitt 16 der Spülvorgang ausgelöst wird, wird der Ventilflansch 18 vom Ventilsitz 19 angehoben, so dass über die Öffnungen 10 und den Ventilspalt zwischen Ventilflansch 18 und Ventilsitz 19 Spülwasser aus dem Innenraum 5 des Spülkasten 1 der Toilette bzw. dem Urinal zuführbar wird. Das Spülwasser wird dann über den Lagerungsabschnitt 2b und den Anschlussabschnitt 2c durch die Halterungseinheit zum Spülrohr geführt.

Die Halterungseinheit 2 steht, wie oben bereits erwähnt, mit dem Spülkasten 1 über eine Klemmeinheit 20 in Verbindung. Die Klemmeinheit 20 klemmt die Halterungseinheit 2 zum Spülkasten 1, so dass eine relative Bewegung der Halterungseinheit 2 zum Spülkasten 1 verunmöglicht wird. Folglich ist die Halterungseinheit 2 bezüglich senkrechter und/oder paralleler Richtung zur Mittelachse M der Halterungseinheit 2 am Spülkasten 1 fest geklemmt und ist auch nicht um die Mittelachse M drehbar.

Die Klemmeinheit 20 steht dabei im Eingriff mit einem am Spülkasten 1 angeformten Befestigungsabschnitt 21. Folglich steht die Halterungseinheit 2 über eine Klemmeinheit 20 mit einem am Spülkasten angeformten Befestigungsabschnitt 21 mit dem Spülkasten 1 in Verbindung. Der Befestigungsabschnitt 21 erstreckt sich vorzugweise von der Aussenseite 6 des Spülkastens 1 von diesem weg. Die Anordnung auf der Aussenseite 6 des Spülkastens 1 ist insbesondere dann vorteilhaft, wenn der Spülkasten 1 als Hohlkörper mit einem Blasverfahren hergestellt wird, da gemäss einem solchen Verfahren die Aussenseite an die Spritzgussform gedrückt wird und somit eine definierte Form hat. Die Innenseite 7 weist bei einem nach einem Blasverfahren hergestellten Spülkasten 1 diese Eigenschaft nicht auf. Durch die genaue Ausformung der Aussenseite 6 wird daher auch eine genaue bzw. präzise Anordnung der Klemmeinheit 20 und somit auch der mit der Klemmeinheit 20 in Verbindung stehenden Halterungseinheit 2 gewährleistet.

Mit anderen Worten kann gesagt werden, dass die Klemmeinheit 20 und die Verbindungsstellen mit dem Spülkasten 1 und der Halterungseinheit 2 vorzugsweise so ausgebildet sind, dass bezüglich der Mittelachse M der Halterungseinheit 2 die Halterungseinheit 2 bezüglich einer Verschiebung in Richtung der Mittelachse M, sowie bezüglich einer Verdrehung um die Mittelachse M fest geklemmt ist. Weiter ist die Klemmeinheit 20 derart ausgebildet, dass die Halterungseinheit 2 in der Senkrechten im Innenraum 5 bei korrektem Einbau des Spülkastens zu liegen kommt. Hierfür sind die Klemmeinheit 20 und der Befestigungsabschnitt 21 entsprechend ausgebildet.

Die Klemmeinheit 20 hat hier im wesentlichen eine ringförmige Gestalt und besteht hier im wesentlichen aus zwei Ringhälften 22, welche miteinander über eine Schnappverbindung 23 verbindbar sind. Die beiden Ringhälften 22 werden beim Einbau der Halterungseinheit 2 um deren Lagerungsabschnitt 2 angeordnet. Im eingebauten Zustand umgreifen die Ringhälften 22 den Befestigungsabschnitt 21 des Spülkastens 1 und den Lagerungsabschnitt 2b der Halterungseinheit 2, wobei so die Halterungseinheit 2 zum Spülkasten 1 geklemmt wird.

Die Klemmeinheit 20 bzw. die Ringhälften 22 umfassen eine Ausnehmung 24, welche Teile des Befestigungsabschnittes 21 umgreift, und eine Erhebung 25, welche Teile der Halterungseinheit 2 umgreift. Über die Ausnehmung 24 und die Erhebung 25 wird die Halterungseinheit 2 zu dem Befestigungsabschnitt 21 bzw. zum Spülkasten 1 geklemmt.

Die Ausnehmung 24 wird durch einen Flansch 26 und durch oberhalb des Flansches 26 angeordnete Stege 27 bereitgestellt. Der Flansch 26 bildet in der vorliegenden Ausführungsform zugleich die Erhebung 25.

Mit Bezug zu Figuren 1 bis 6 wird nun der Aufbau des Befestigungsabschnittes 21 und die Funktion des Eingriffes mit der Klemmeinheit 20 erläutert. Der Befestigungsabschnitt 21 erstreckt sich im wesentlichen vollständig um die Öffnung 8 herum. Der Befestigungsabschnitt 21 umfasst im wesentlichen Teile eines Orientierungselement 29 und ein hohlzylindrischer Abschnitt 30 mit einem sich radial zum hohlzylindrischen Abschnitt erstreckenden Flansch 31.

Der Flansch 31 ist dabei so ausgebildet, dass dieser bei geschlossener Klemmeinheit 20 in die Ausnehmung 24 einragt. Folglich wird die Klemmeinheit 20 über die Paarung Flansch 31 und Ausnehmung 24 mit dem Spülkasten 1 verbunden.

Mit anderen Worten kann auch gesagt werden, dass die Verbindung zwischen Klemmeinheit 20 mit dem Befestigungsabschnitt 21 über eine Nut- und Kamm-Verbindung bereitgestellt wird, wobei die Nut durch die Ausnehmung 24 und der Kamm jeweils durch entsprechende Erhebung in der Gestalt des Flansches 31 bereitgestellt wird.

Das Orientierungselement 29 dient der radialen Ausrichtung der Klemmeinheit 20 zur Mittelachse der Öffnung 8 bzw. der Halterungseinheit 2. Das Orientierungselement 29 umfasst hier Elemente am Spülkasten 1 und Elemente an der Klemmeinheit 20. Am Spülkasten sind zwei von einem Rand 32 abstehende Laschen 33 bereitgestellt. An der Klemmeinheit 20 sind zwei zu den Laschen 33 korrespondierende Ausnehmungen 34 angeordnet. Im verbundenen Zustand ragen die Laschen 33 in die Ausnehmungen 34 ein, wobei so die Klemmeinheit zum Spülkasten ausgerichtet wird. Alternativ kann auch nur eine einzige Lasche 33 und nur eine einzige Ausnehmung 34 angeordnet sein. Die Ausnehmung 34 wird vorzugsweise jeweils durch beide Ringhälften 22 bereitgestellt. Durch das Einragen der Lasche 33 in die Klemmeinheit 20 wird eine Rotation um die Mittelachse M verhindert.

In der Folge wird nun anhand der Figuren 1 bis 5 die Verbindung der Halterungseinheit 2 mit der Klemmeinheit 20 erläutert. Der Lagerungsabschnitt 2c der Halterungseinheit 2 umfasst in dem Abschnitt, welcher im Bereich des hohlzylindrischen Abschnittes 30 bzw. des Flansches 31 zu liegen kommt, eine umlaufende Vertiefung 35. Diese Vertiefung 35 ist so ausgebildet, dass in diese Vertiefung 35 die Erhebung 25 der Klemmeinheit 20 einragen kann und durch diese aufgenommen wird.

Mit anderen Worten kann auch gesagt werden, dass die Verbindung zwischen Klemmeinheit 20 mit der Halterungseinheit 2 über eine Nut- und Kamm-Verbindung bereitgestellt wird, wobei die Nut durch die Vertiefung 35 und der Kamm jeweils durch entsprechende Erhebung in der Gestalt der Erhebung 25 bereitgestellt wird.

Weiter umfassen der Lagerungsabschnitt 2c und die Klemmeinheit 20 ein Orientierungselement 36, mit welchem die Halterungseinheit 2 zur Klemmeinheit 20 ausrichtbar ist. Das Orientierungselement 36 hat hier die Gestalt von Stegen 37, welche sich von der Erhebung 35 in Richtung der Mittelachse M erstrecken und in korrespondierende Ausnehmungen 39 an den Ringhälften 22 einragen.

Über das Orientierungselement 24 wird also die Klemmeinheit 20 zum Spülkasten 1 ausgerichtet, während über das Orientierungselement 29 die Halterungseinheit 2 zur Klemmeinheit 20 ausgerichtet wird. Folglich wird die Halterungseinheit 2 zum Spülkasten 1 bezüglich der Rotation zur Mittelachse M ausgerichtet. Dies ist nötig im Hinblick auf die Tatsache, dass die Ablaufeinheit 3 in der Halterungseinheit 2 in einer definierten Winkellage angeordnet sein soll, so dass der Auslöseabschnitt in einer Lage steht, in welcher dieser gut mit den Betätigungselementen der Spültasten verbindbar ist.

In der Schnittdarstellung der Figuren 3 und 4 kann weiter erkannt werden, dass die Halterungseinheit 2 im Bereich des Lagerungsabschnittes 2b einen etwas kleineren Durchmesser aufweist als dies im Bereich des Halterungsabschnittes der Fall ist, wobei ein umlaufender Absatz 37 geschaffen wird. Dieser Absatz 37 ist derjenigen Elemente, welche die Halterungseinheit 2 im Innenraum 5 positionieren so angeordnet, dass dieser nicht mit der Innenseite 7 in Kontakt steht. Folglich wird die Halterungseinheit 2 ausschliesslich durch die Klemmeinheit 20 im Innenraum 5 gehalten und die Halterungseinheit 2 steht nicht mit der Innenseite 7 in Verbindung, was die oben beschriebene präzise Ausrichtung, insbesondere bezüglich der Senkrechten, erlaubt.

In der Figur 7 wird eine Schnittdarstellung senkrecht zur Mittelachse M entlang der Schnittlinie V-V der Figur 4 gezeigt. In dieser Darstellung können die Orientierungselemente 36 zwischen der Halterungseinheit 3 und der Klemmeinheit 20 gut erkannt werden. Weiter können in dieser Darstellung auch die Schnappelemente der Schnappverbindung 23 gut erkannt werden.

Zusammenfassend kann hier festgehalten werden, dass die vorliegende Erfindung den Vorteil hat, dass durch die Anordnung einer Klemmeinheit die Halterungseinheit, also das Bassin, und somit die Auslöseeinheit gut und präzise im Innenraum des Spülkastens ausrichtbar ist. Wenn der Spülkasten mit einem Kunststoffblasverfahren hergestellt wird, ist insbesondere eine Anordnung der Klemmeinheit an der Aussenseite des Spülkastens vorteilhaft, weil die Aussenseite dann genau definiert ist. Dadurch kann auch sichergestellt werden, dass bei korrektem Einbau des Spülkastens und der Spülleitung, die Spülleitung und der Anschlussabschnitt 2c der Halterungseinheit fluchtend zueinander angeordnet sind. Zudem kann durch Lösen der Klemmeinheit 20 die Halterungseinheit bzw. das Bassin und die Auslöseeinheit einfach ausgetauscht werden, falls es zu einem Defekt kommen sollte.

**BEZUGSZEICHENLISTE**

| | | | |
|---|---|---|---|
| 1 | Spülkasten | 19 | Ventilsitz |
| 2 | Halterungseinheit | 20 | Klemmeinheit |
| 2a | Halterungsabschnitt | 21 | Befestigungsabschnitt |
| 2b | Lagerungsabschnitt | 22 | Ringhälften |
| 2c | Anschlussabschnitt | 23 | Schnappverbindung |
| 3 | Ablaufeinheit | 24 | erste Ausnehmung |
| 4 | Wandung | 25 | Erhebung |
| 5 | Innenraum | 26 | Flansch |
| 6 | Aussenseite | 27 | Stege |
| 7 | Innenseite | 29 | Orientierungselement |
| 8 | Öffnung | 30 | hohlzylindrischer Abschnitt |
| 9 | Wand | 31 | Flansch |
| 10 | Öffnungen | 32 | Rand |
| 11 | Stirnseite | 33 | Laschen |
| 12 | Rastelemente | 34 | Ausnehmungen |
| 13 | Rasterhebungen | 35 | Ausnehmung |
| 14 | Rille | 36 | Orientierungselement |
| 15 | Dichtung | 37 | Absatz |
| 16 | Auslöseabschnitt | 38 | Abflussöffnung |
| 17 | Ventilabschnitt | 39 | Ausnehmungen |
| 18 | Ventilflansch | | |

## Patentansprüche

1. Spülkastenanordnung umfassend einen Spülkasten (1), eine Halterungseinheit (2) und eine Ablaufeinheit (3), wobei der Spülkasten (1) eine einen Innenraum (5) begrenzende Wandung (4) mit einer dem Innenraum (5) zugewandten Innenseite (7) und einer Aussenseite (6), aufweist, wobei die Ablaufeinheit (3) durch die Halterungseinheit (2) im Innenraum (5) gehalten wird und über die Ablaufeinheit (3) sich im Innenraum (5) befindliches Spülwasser aus dem Innenraum (5) bei einem Spülvorgang entnehmbar ist, und wobei die Halterungseinheit (2) durch eine Öffnung (8) in der Wandung (4) des Spülkastens (1) vom Innenraum (5) her gesehen nach aussen ragt, wobei die Halterungseinheit (2) über eine Klemmeinheit (20) mit einem am Spülkasten angeformten Befestigungsabschnitt (21) mit dem Spülkasten (1) in Verbindung steht bzw. verbindbar ist,
wobei der Befestigungsabschnitt (21) an der Aussenseite (6) des Spülkastens (1) angeformt ist und sich von der Oberfläche der Aussenseite (6) erstreckt, **dadurch gekennzeichnet,**
**dass** zwischen der Klemmeinheit (20) und dem Befestigungsabschnitt (21) des Spülkastens (1) ein Orientierungselement (29) vorhanden ist, über welches die Klemmeinheit (20) zum Befestigungsabschnitt (21) ausrichtbar ist, wobei das Orientierungselement (29) zugleich als Verdrehsicherungselement dient, so dass eine Verdrehung der Klemmeinheit (20) zum Befestigungsabschnitt (21) verhinderbar ist.

2. Spülkastenanordnung nach Anspruch 1, **dadurch gekennzeichnet, dass** der Befestigungsabschnitt (21) sich im wesentlichen vollständig um die Öffnung (8) erstreckt

3. Spülkastenanordnung nach einem der vorhergehenden Ansprüche, **dadurch gekennzeichnet, dass** die Klemmeinheit (20) die Halterungseinheit (2) derart zum Spülkasten (1) klemmt, dass eine relative Bewegung der Halterungseinheit (2) zum Spülkasten (1) verunmöglicht wird.

4. Spülkastenanordnung nach einem der vorhergehenden Ansprüche, **dadurch gekennzeichnet, dass** die Klemmeinheit (20) über eine formschlüssige und/oder eine kraftschlüssige Verbindung mit dem Spülkasten (2) bzw. mit der Halterungseinheit (2) verbindbar ist.

5. Spülkastenanordnung nach einem der vorhergehenden Ansprüche, **dadurch gekennzeichnet, dass** zwischen der Klemmeinheit (20) und der Halterungseinheit (2) ein Orientierungselement (36) vorhanden ist, über welches die Halterungseinheit (2) zur Klemmeinheit (20) ausrichtbar ist, wobei das Orientierungselement (36) zugleich als Verdrehsicherungselement dient, so dass eine Verdrehung der Halterungseinheit (2) zur Klemmeinheit (20) verhinderbar ist.

6. Spülkastenanordnung nach einem der vorhergehenden Ansprüche, **dadurch gekennzeichnet, dass** die Klemmeinheit (20) zum Befestigungsabschnitt (21) über eine Nut- und Kammverbindung in Verbindung steht, wobei die Nut vorzugsweise als Ausnehmung (24) an der Klemmeinheit (2) und der Kamm als Erhebung (31) am Befestigungsabschnitt (21) ausgebildet ist.

7. Spülkastenanordnung nach einem der vorhergehenden Ansprüche, **dadurch gekennzeichnet, dass** die Halterungseinheit (2) mit der Klemmeinheit (20) über eine Nut- und Kammverbindung in Verbindung steht, wobei der Kamm vorzugsweise als Erhebung (25) an der Klemmeinheit (2) und die Nut als Vertiefung (35) an der Halterungseinheit (2) ausgebildet ist.

8. Spülkastenanordnung nach einem der vorhergehenden Ansprüche, **dadurch gekennzeichnet, dass** der Befestigungsabschnitt (21) einen hohlzylindrischen Abschnitt (30) aufweist, von welchem in radialer Richtung ein mindestens teilweise umlaufender Flansch (31) absteht, welcher Flansch (31) durch eine mindestens teilweise umlaufende Ausnehmung (24) an der Klemmeinheit (20) aufnehmbar ist.

9. Spülkastenanordnung nach einem der vorhergehenden Ansprüche, **dadurch gekennzeichnet, dass** die Klemmeinheit (20) die Gestalt eines Klemmrings aufweist, wobei der Klemmring vorzugsweise zweiteilig mit zwei Ringhälften (22) ausgebildet ist, welche bevorzugt über eine Schnappverbindung (23) in Verbindung stehen.

10. Spülkastenanordnung nach einem der vorhergehenden Ansprüche, **dadurch gekennzeichnet, dass** zwischen der Wandung der Öffnung (8) und der Halterungseinheit (2) eine Dichtung (15) angeordnet ist, welche in einer umlaufenden Rille (14) angeordnet ist.

11. Spülkastenanordnung nach einem der vorhergehenden Ansprüche, **dadurch gekennzeichnet, dass** die Halterungseinheit (2) einen Anschlussabschnitt (2c), vorzugsweise in der Gestalt eines Anschlussstutzens umfasst, welcher mit einem Spülrohr verbindbar ist, wobei der Anschlussabschnitt (2c) im mit dem Spülkasten (1) verbundenen Zustand ausserhalb des Innenraums (5) zu liegen kommt.

## Claims

1. Flushing cistern arrangement comprising a flushing cistern (1), a holding unit (2) and a discharge unit (3), wherein the flushing cistern (1) has a wall (4) bounding an inner space (5), said wall having an inner side (7) facing the inner space (5) and an outer side (6), wherein the discharge unit (3) is held in the inner space (5) by the holding unit (2) and flushing water located in the inner space (5) can be removed from the inner space (5) via the discharge unit (3) during a flushing operation, and wherein the holding unit (2) protrudes outwards, as seen from the inner space (5), through an opening (8) in the wall (4) of the flushing cistern (1), wherein the holding unit (2) is connected or can be connected to the flushing cistern (1) via a clamping unit (20) by way of a fastening portion (21) integrally moulded on the flushing cistern, wherein the fastening portion (21) is integrally moulded on the outer side (6) of the flushing cistern (1) and extends from the surface of the outer side (6), **characterized in that** between the clamping unit (20) and the fastening portion (21) of the flushing cistern (1) there is an orientation element (29), via which the clamping unit (20) can be oriented with respect to the fastening portion (21), wherein the orientation element (29) serves at the same time as an anti-rotation element so that a rotation of the clamping unit (20) with respect to the fastening portion (21) can be prevented.

2. Flushing cistern arrangement according to Claim 1, **characterized in that** the fastening portion (21) extends substantially all the way around the opening (8).

3. Flushing cistern arrangement according to either of the preceding claims, **characterized in that** the clamping unit (20) clamps the holding unit (2) to the flushing cistern (1) such that a relative movement of the holding unit (2) with respect to the flushing cistern (1) is rendered impossible.

4. Flushing cistern arrangement according to one of the preceding claims, **characterized in that** the clamping unit (20) can be connected to the flushing cistern (1) or to the holding unit (2) via a positively locking and/or a non-positively locking connection.

5. Flushing cistern arrangement according to one of the preceding claims, **characterized in that** between the clamping unit (20) and the holding unit (2) there is an orientation element (36), via which the holding unit (2) can be oriented with respect to the clamping unit (20), wherein the orientation element (36) serves at the same time as an anti-rotation element so that a rotation of the holding unit (2) with respect to the clamping unit (20) can be prevented.

6. Flushing cistern arrangement according to one of the preceding claims, **characterized in that** the clamping unit (20) is connected to the fastening portion (21) via a tongue and groove connection, wherein the groove is preferably in the form of a recess (24) in the clamping unit (2) and the tongue is preferably in the form of an elevation (31) on the fastening portion (21).

7. Flushing cistern arrangement according to one of the preceding claims, **characterized in that** the holding unit (2) is connected to the clamping unit (20) via a tongue and groove connection, wherein the tongue is preferably in the form of an elevation (25) on the clamping unit (2) and the groove is preferably in the form of a depression (35) in the holding unit (2).

8. Flushing cistern arrangement according to one of the preceding claims, **characterized in that** the fastening portion (21) has a hollow-cylindrical portion (30) from which an at least partially encircling flange (31) protrudes in the radial direction, which flange (31) can be accommodated by an at least partially encircling recess (24) in the clamping unit (20).

9. Flushing cistern arrangement according to one of the preceding claims, **characterized in that** the clamping unit (20) has the form of a clamping ring, wherein the clamping ring is preferably formed in two parts with two ring halves (22) which are preferably connected via a snap-in connection (23).

10. Flushing cistern arrangement according to one of the preceding claims, **characterized in that** between the wall of the opening (8) and the holding unit (2) there is arranged a seal (15) which is arranged in an encircling channel (14).

11. Flushing cistern arrangement according to one of the preceding claims, **characterized in that** the holding unit (2) comprises a connecting portion (2c), preferably in the form of a connection stub, which can be connected to a flushing pipe, wherein the connecting portion (2c) lies outside the inner space (5) when it is in the state connected to the flushing cistern (1).

## Revendications

1. Un agencement de réservoir de chasse d'eau comprenant un réservoir de chasse d'eau (1), une unité de maintien (2) et une unité d'écoulement (3), où le réservoir de chasse d'eau (1) présente une paroi (4) délimitant un espace intérieur (5) avec un côté intérieur (7) faisant face à l'espace intérieur et un côté extérieur (6), où l'unité d'écoulement (3) est maintenue dans l'espace intérieur (5) par l'unité de maintien (2) et de l'eau de rinçage se trouvant dans l'espace intérieur (5) peut être prélevée lors d'un procédé de rinçage à travers l'unité d'écoulement (3) et où, vu depuis l'espace intérieur (5), l'unité de maintien (2) fait saillie vers l'extérieur à travers une ouverture (8) dans la paroi (4) du réservoir de chasse d'eau (1), où l'unité de maintien (2) est connectée, respectivement peut être connectée, à une section de fixation (21) formée sur le réservoir de chasse d'eau (1) à travers une unité de serrage (20),
où la section de fixation (21) est formée sur le côté extérieur (6) du réservoir de chasse d'eau (1) et s'étend depuis la surface du côté extérieur (6), **caractérisé en ce que**
entre l'unité de serrage (20) et la section de fixation (21) du réservoir de chasse d'eau (1) un élément d'orientation (29) est présent, à travers duquel l'unité de serrage peut être alignée par rapport à la section de fixation (21), où l'élément d'orientation (29) sert en même temps d'élément anti-rotation, de sorte que une rotation de l'unité de serrage (20) par rapport à la section de fixation (21) peut être prévenue.

2. L'agencement de réservoir de chasse d'eau selon la revendication 1, **caractérisé en ce que** la section de fixation (21) s'étend sensiblement entièrement autour de l'ouverture (8).

3. L'agencement de réservoir de chasse d'eau selon une des revendications précédentes, **caractérisé en ce que** l'unité de serrage (20) serre l'unité de maintien (2) de telle sorte au réservoir de chasse (1) qu'un mouvement relatif de l'unité de maintien (2) par rapport au réservoir de chasse d'eau (1) devient impossible.

4. L'agencement de réservoir de chasse d'eau selon une des revendications précédentes, **caractérisé en ce que** l'unité de serrage (20) peut être connectée à travers une liaison à fermeture géométrique et/ou une liaison par friction avec le réservoir de chasse d'eau (2), respectivement avec l'unité de maintien (2).

5. L'agencement de réservoir de chasse d'eau selon une des revendications précédentes, **caractérisé en ce que** entre l'unité de serrage (20) et l'unité de maintien (2), un élément d'orientation (36) est présent, à travers duquel l'unité de maintien (2) peut être alignée par rapport à l'unité de serrage (20), où l'élément d'orientation (36) sert en même temps d'élément anti-rotation de sorte qu'une rotation de l'unité de maintien (2) par rapport à l'unité de serrage (20) peut être prévenue.

6. L'agencement de réservoir de chasse d'eau selon une des revendications précédentes, **caractérisé en ce que** l'unité de serrage (20) est en connexion avec la section de fixation (21) à travers une liaison de rainure-arête, où la rainure est préférablement formée en tant qu'évidement (24) sur l'unité de serrage (2) et l'arête est préférablement formée en tant que soulèvement (31) sur la section de fixation (21).

7. L'agencement de réservoir de chasse d'eau selon une des revendications précédentes, **caractérisé en ce que** l'unité de maintien (2) est en connexion avec l'unité de serrage (20) à travers une liaison rainure-arête, où l'arête est préférablement formée en tant que soulèvement (25) sur l'unité de serrage (2) et la rainure est préférablement formée en tant qu'évidement (35) sur l'unité de maintien (2).

8. L'agencement de réservoir de chasse d'eau selon une des revendications précédentes, **caractérisé en ce que** la section de fixation (21) présente une section en cylindre creux (30), à partir duquel une bride (31) au moins partiellement circonférentielle fait saillie en direction radiale, laquelle bride (31) peut être logée dans un évidement (24) au moins partiellement circonférentiel sur l'unité de serrage (20).

9. L'agencement de réservoir de chasse d'eau selon une des revendications précédentes, **caractérisé en ce que** l'unité de serrage (20) présente la forme d'un anneau de serrage, où l'anneau de serrage est préférablement formé en deux pièces avec deux moitiés d'anneau (22), lesquelles sont préférablement connectées à travers une liaison à encochement (23).

10. L'agencement de réservoir de chasse d'eau selon une des revendications précédentes, **caractérisé en ce que** entre la paroi de l'ouverture (8) et l'unité de maintien (2), un joint (15) est disposé, lequel est disposé dans une rainure (14) circonférentielle.

11. Un dispositif de réservoir de chasse d'eau selon une des revendications précédentes, **caractérisé en ce que** l'unité de maintien (2) comprend une section de raccordement (2c), préférablement en forme d'un embout de raccordement, lequel peut être connecté à un tuyau de rinçage, où la section de raccordement (2c), dans un état de connexion au réservoir de chasse d'eau, aboutit à l'extérieur de l'espace intérieur (5).
